# EUROPÄISCHE PATENTSCHRIFT

(11) **EP 0 408 862 B1**
(45) Veröffentlichungstag und Bekanntmachung des Hinweises auf die Patenterteilung: **15.09.1993**
(21) Anmeldenummer: 90109713.9
(22) Anmeldetag: 22.05.1990
(51) Int. Cl.: B04C 5/081

(54) **Hydrozyklon**
Hydrocyclone
Hydrocyclone

(30) Priorität: 19.07.1989 DE 3923849
(43) Veröffentlichungstag der Anmeldung: 23.01.1991
(73) Patentinhaber: J.M. Voith GmbH, D-89522 Heidenheim (DE)
(72) Erfinder: Schweiss, Peter, D-7907 Langenau (DE); Dörflinger, Hans-Dieter, D-7920 Heidenheim (DE); Muschelknautz, Edgar, Dr., D-7000 Stuttgart 1 (DE)
(74) Vertreter: Weitzel, Wolfgang, Dr.-Ing.

(56) Entgegenhaltungen:
- CH-A- 421 057
- DE-A- 2 621 051
- DE-B- 1 096 301
- FR-A- 1 037 980
- GB-A- 630 821
- US-A- 2 975 896
- SOVIET INVENTIONS ILLUSTRATED, Woche 8815, 14. April 1988, Klasse J01, Nr. 88-103675/15, Derwent Publications Ltd, London, GB; & JP-A-1333 419 (DZERZH LENGD CHEM.)

## Beschreibung

Die Erfindung betrifft einen Hydrozyklon entsprechend dem Oberbegriff des Patentanspruches 1.

Ein solcher Zyklon ist bekannt aus GB-A-630821. Bei diesem Zyklon ist vorzugsweise eine abschnittweise verschieden konische Ausbildung vorgesehen, so daß sich der Zyklonkörper zu seinem Austrittsende hin abschnittsweise verjüngt. Es wird eine Annäherung an diese Form durch eine stetige, gekrümmte Kurve vorgeschlagen, wobei auch eine Form mit einem Wendepunkt in Frage kommen soll. Für die verschiedenen konischen Abschnitte sind gewisse Winkelangaben, zumindest teilweise, gemacht. Ferner ist es aus DE-B-1096301 bekannt, einen Zyklon mit gekrümmter, Wandung mit zum Austrittsende hin leicht zunehmender Krümmung auszubilden. Nähere Angaben über die Art der Krümmung sind nicht gemacht.

Ferner ist aus DE-A1-2621052 bei einem Zyklon zur Trennung von Flüssigkeiten aus Gasströmungen bekannt, einen Hohlraum etwa in Form einer schlanken Blase vorzusehen, der in seinem mittleren Teil eine zylindrische Form hat und an seinen Endteilen etwa halbkugelförmige Teile. Es ist ein insgesamt sehr gedrungener Zyklonkörper beschrieben, der sicher den dort anzustrebenden Zweck, die Trennung von Flüssigkeitsteilchen aus Gasströmungen zu erreichen, angepaßt ist.

Die Aufgabe der Erfindung ist, die Wirkung hinsichtlich Abscheideeffekt eines Zyklons der eingangs genannten Art weiter zu verbessern.

Diese Aufgabe wird erfindungsgemäß durch die Merkmale des kennzeichnenden Teils des Patentanspruchs 1 gelöst. Es wurde herausgefunden, daß bei einer Ausbildung des Zyklonteils mit dem zum Austrittsende für die Schwerstoffe allmählich abnehmenden Durchmesser ein guter Abscheideeffekt erreicht wird, wenn man die Außenwand dieses Teils nach der genannten Formel ausbildet.

Nachfolgend wird die Erfindung anhand der in den Zeichnungen beschriebenen Ausführungsbeispiele erläutert. Dabei stellt
- Fig. 1: prinzipmäßig einen Querschnitt durch den Zyklon,
- Fig. 2: einen vergrößerten Ausschnitt des Austrittsendes und
- Fig. 3: eine andere Ausführungsform des Eintrittsbereichs des Zyklons dar.

Der Zyklon nach Fig. 1 hat die Teile A, B und C. Es ist der Eintrittsbereich B mit einem tangentialen Zulauf 7 und einem zentralen Abzugsrohr für Leichtstoffe 5 versehen. Dazwischen befindet sich ein zylindrischer Teil C mit dem Durchmesser Rₐ. Mit dem gleichen Durchmesser beginnt auch der Teil A mit dem allmählich abnehmenden Durchmesser, wobei hier der Beginn der x-Achse gelegt ist, die sich entlang der zentralen Längsachse des Zyklons erstreckt. Für den Durchmesser R dieses Teilstücks gilt dann die Formel R=Rₐ . $\sqrt{\text{1-x/l}} \text{.}$ Der Trennteil A endet im Düsenkörper 4 mittels Düse 3, die als Austritt für eine Schwerfraktion dient. Die Düse 3 entsteht durch Abschneiden der theoretischen Gesamtlänge 1 des Zyklons auf eine Länge lₖ. Den benötigten Düsendurchmesser erhält man also durch verschiedene, an den Körper des Hydrozyklons ansetzbare Düsenstücke 4.

Vorzugsweise oberhalb des Düsenstucks 4, also l < 0,95 x lₖ ist eine Annäherung der Kontur des Zyklons an die angegebene Formel durch konische Stücke K₁, K₂ möglich, wobei die Abweichung nach oben und unten den Grenzwert von 5 bis 10 % - je näher die Düse 3, desto geringer die zulässige Abweichung - nicht überschreiten sollte. Die Länge l_{z} des zylindrischen Zwischenstücks C sollte höchstens das 0,3fache der Gesamtlänge lₖ des Zyklons betragen. Für den Innendurchmesser des Abzugsrohrs für Leichtstoffe 5 sollte gelten Rᵢ = (0,3 bis 0,4)·Rₐ. Diese Bedingung gilt insbesondere für den Anfangsbereich oder das Eintrittsende des Abzugsrohrs 5. Das zylindrische Zwischenstück C könnte etwa einen 10 % größeren (C') oder kleineren (C'') Radius haben als der Anfangsradius Rₐ des unteren Teils A beträgt.

Es kann entsprechend Fig. 3 leicht konisch ausgebildet sein mit einem Konuswinkel, bezogen auf eine Seite, zwischen 2 und 6°. Der Radius des Einlaßteils B' nach Fig. 3 ist um 20 bis 30 % größer als der Anfangsradius Rₐ des unteren Teils A beträgt.

Den etwa gleichen Durchmesser hat der Abscheideraum 8 für die Leichtstoffe, der mit einer oberen Prallplatte 9 versehen ist, die gegenüber der Austrittsöffnung des konischen Abscheiderohrs 5' für die Leichtstoffe angeordnet ist.

In Fig. 2 ist noch dargestellt, daß man durch "Abschneiden" der Gesamtlänge des Zyklons am Düsenkörper 4 den Austrittsdurchmesser des Düsenkörpers D₁, D₂, D₃ mit allmählich abnehmendem Wert bei den Gesamtlängen des Zyklonteils lₖ₁, lₖ₂ und lₖ₃ erhält.

Es versteht sich natürlich, daß das Austrittsende des Hydrozyklons für die Schwerfraktion in einen Raum mündet, der von Luft abgeschlossen ist. Man kann dazu einen Sammelbehälter vorsehen und durch das erwähnte "Abschneiden" der Gesamtlänge des Zyklons den Düsendurchmesser an die verlangte Abzugsmenge anpassen.

Andererseits kann man das Abzugsende für die Schwerfraktion in eine Kammer münden lassen, in welcher eine Abzugsleitung angeschlossen ist. In dieser Abzugsleitung kann man ein Drosselventil vorsehen, um durch Veränderung des Drucks die Abzugsmenge zu steuern.

## Patentansprüche

1. Hydrozyklon mit umkehrender Strömung zur Abscheidung von Fremdpartikeln aus Suspensionen mit größerer spezifischer Masse als die der Flüssigkeit der Suspension, mit einem zylindrischen Eintrittsteil (B) großen Durchmessers, in welchem Bereich sich zentral ein Auslaßrohr (5) für die leichtere Fraktion (Gutfraktion) befindet und mit einem Teil (A) mit allmählich abnehmendem Durchmesser, der an seinem engsten Querschnitt den Auslaß (3, 4) für eine schwerere Fraktion hat, wobei eine abschnittsweise verschiedene konische Ausbildung unter Umständen möglich ist, dadurch gekennzeichnet, daß für den Innendurchmesser (R) des Teils (A) mit dem abnehmenden Durchmesser die folgende Formel gilt:$\text{R} \text{=} {\text{R}}_{\text{a}} \text{*} \sqrt{\text{1-} \text{x} \text{/1}}$ wobei Rₐ der Anfangsdurchmesser anschließend an den zylindrischen Teil (B) und x die Koordinate beginnend von diesem Anfangsdurchmesser entlang der zentralen Längsachse des Hydrozyklons ist, wobei eine abschnittsweise in Richtung der x-Achse allmählich zu- oder abnehmende Abweichung von höchstens 10 % nach oben bzw. unten von diesem Radius möglich ist, wobei 1 theoretische Gesamtlänge der sich aus der Formel ergebenden Parabel bis zum Schnittpunkt mit der x-Achse ist, ferner die Bedingung 1 = (10 bis 24) Rₐ gilt und der Zyklon an seinem Austrittsende für die schwerere Fraktion bei einer Länge 1ₖ mit einem Radius R_{d} zwecks Bildung einer Austrittsöffnung (3) abgeschnitten ist.

2. Hydrozyklon nach Anspruch 1, dadurch gekennzeichnet, daß zwischen dem zylindrischen Eintrittsbereich (B) und dem Bereich mit sich allmählich verringerndem Durchmesser (A) ein weiterer zylindrischer Bereich (C, C', C'') angeordnet ist, dessen Radius höchstens 10 % größer oder kleiner als der Anfangsradius Rₐ des Teils (A) mit dem stark abnehmenden Durchmesser ist und für dessen Länge l_{z}, l_{z}=(0 bis 0,3) l bzw. l_{z} = (0 bis 0,31) lₖ, gilt.

3. Hydrozyklon nach Anspruch 1 oder 2, dadurch gekennzeichnet, daß im Bereich x größer als 0,95 lₖ der Radius R nach der genannten Formel der Parabel höchstens mit einer Abweichung von 2 % nach oben und unten eingehalten ist.

4. Hydrozyklon nach einem der Ansprüche 1 bis 3, dadurch gekennzeichnet, daß das Austrittsrohr (5) für die Leichtstoffe an seinem Eintrittsende einen Innenradius Rᵢ hat, für den die Bedingung gilt Rᵢ=(0,3 bis 0,4) Rₐ.

5. Hydrozyklon nach einem der Ansprüche 1 bis 4, dadurch gekennzeichnet, daß der Zyklon einen tangentialen Einlauf hat.

6. Hydrozyklon nach Anspruch 5, dadurch gekennzeichnet, daß das Auslaßrohr (5) für die Leichtstoffe zu seinem Austrittsende hin konisch mit einem Winkel von 0° bis 6°, bezogen auf eine Seite, ausgebildet ist.

7. Hydrozyklon nach einem der Ansprüche 1 bis 6, dadurch gekennzeichnet, daß für die Länge des sich in seinem Durchmesser stetig verringernden Teils A gilt, lₖ=(10 bis 25) Rₐ.

8. Hydrozyklon nach einem der Ansprüche 1 bis 7, dadurch gekennzeichnet, daß der Druck am Austrittsende für die Schwerfraktion durch ein Drosselventil in einer daran angeschlossenen Abzugsleitung geregelt wird.

9. Hydrozyklon nach Anspruch 8, dadurch gekennzeichnet, daß das Austrittsende des Zyklons für die Schwerfraktion in eine Kammer mündet, an die die Abzugsleitung angeschlossen ist.

## Claims

1. A hydrocyclone having a reverse flow for the separation of foreign particles from suspensions having a greater specific mass than that of the fluid of the suspension, having a cylindrical inlet part (B) with a large diameter, in which region an outlet pipe (5) for the lighter fraction (accept fraction) is centrally located and having a part (A) with a gradually decreasing diameter, which at its narrowest cross section has the outlet (3, 4) for a heavier fraction, whereby a conical construction varying from section to section is possible in some circumstances,
**characterised in that** for the internal diameter (R) of the part (A) having the decreasing diameter the following formula applies:${\text{R=R}}_{\text{a}} \text{*} \sqrt{\text{1-x/1}}$ in which Rₐ is the initial diameter adjoining the cylindrical part (B) and x is the coordinate beginning from this initial diameter along the central longitudinal axis of the hydrocyclone, whereby a tolerance, which gradually increases or decreases from section to section in the direction of the x axis, of max. 10 % above or below this radius is possible, whereby l is the theoretic total length of the parabola resulting from the formula to the intersection point with the x axis, also the condition l = (10 to 24) Rₐ applies and the cyclone at its outlet end for the heavier fraction is sheared at a length lₖ with a radius R_{d} for the purpose of forming an outlet aperture (3).

2. A hydrocyclone according to Claim 1,
**characterised in that** between the cylindrical inlet region (B) and the region having the gradually decreasing diameter (A) is disposed a further cylindrical region (C, C', C''), the radius of which is at most 10 % larger or smaller than the initial radius Rₐ of part (A) with the strongly decreasing diameter and l_{z}=(0 to 0.3) l or respectively l_{z} = (0 to 0.31) lₖ applies for its length l_{z}.

3. A hydrocyclone according to Claim 1 or 2,
**characterised in that** in the region x greater than 0.95 lₖ, the radius R according to the given formula of the parabola is observed with a maximum upper and lower tolerance of 2 %.

4. A hydrocyclone according to one of Claims 1 to 3,
**characterised in that** at its inlet end the outlet pipe (5) for the light-weight materials has an internal radius Rᵢ, for which the condition Rᵢ=(0.3 to 0.4) Rₐ applies.

5. A hydrocyclone according to one of Claims 1 to 4,
**characterised in that** the cyclone has a tangential inlet.

6. A hydrocyclone according to Claim 5,
**characterised in that** towards its outlet end the outlet pipe (5) for the light-weight materials is constructed conically with an angle of from 0° to 6°, with respect to one side.

7. A hydrocyclone according to one of Claims 1 to 6,
**characterised in that** lₖ=(10 to 25) Rₐ applies for the length of part A having a constantly reducing diameter .

8. A hydrocyclone according to one of Claims 1 to 7,
**characterised in that** the pressure at the outlet end for the heavy fraction is controlled by a throttle valve in a discharge pipe connected thereto.

9. A hydrocyclone according to Claim 8,
**characterised in that** the outlet end of the cyclone for the heavy fraction opens into a chamber to which the discharge pipe is connected.

## Revendications

1. Hydrocyclone à circulation inversée, servant à séparer, dans des suspensions, les particules étrangères de densité supérieure à celle du liquide de la suspension, comprenant une partie d'entrée (B) cylindrique de grand diamètre équipée en son centre d'un tube de sortie (5) de la fraction la plus légère, une partie (A) de diamètre se réduisant peu à peu et dont la section la plus étroite comporte une sortie (3, 4) pour la fraction la plus lourde, une forme conique différente en fonction de la section pouvant être obtenue selon les circonstances, caractérisé en ce que le diamètre intérieur (R) de la partie (A) présente des valeurs décroissant selon la formule R = Rₐ √1-xₗ, dans laquelle Rₐ est le diamètre de la section de départ, au niveau du raccordement à la partie cylindrique (B), x l'abscisse de la section considérée du cyclone, mesurée sur l'axe de celui-ci à partir de la section de départ, le diamètre de chaque section pouvant s'écarter jusqu'à 10 %, en plus ou en moins de la valeur R, l étant la longueur axiale de la parabole représentée par la formule, à sa rencontre avec l'axe des x, étant entendu que l doit être compris entre 10 et 24 Rₐ et que le cyclone, à son extrémité de sortie de la fraction la plus lourde, doit être limité à une longueur lₖ de rayon R_{d} de manière à former une ouverture de sortie (3).

2. Hydrocyclone selon la revendication 1, caractérisé en ce qu'entre la partie cylindrique d'entrée (B) et la partie (A) à diamètre lentement décroissant, est disposée une seconde partie cylindrique (C, C', C'') dont le rayon peut différer d'au plus 10 % du rayon de départ Rₐ de la partie (A) à un diamètre fortement décroissant et dont la longueur l_{z} est comprise entre 0 et 0,3 l ou entre 0 et 0,31 lₖ.

3. Hydrocyclone selon la revendication 1 ou 2, caractérisé en ce que dans la plage des abscisses x au-delà de 0,95 lₖ, le rayon R respecte la valeur définie par la formule de la parabole, à 2 % près au maximum.

4. Hydrocyclone selon une des revendications 1 à 3, caractérisé en ce que le tube de sortie (5) des produits légers a un rayon d'entrée Rᵢ compris entre 0,3 et 0,4 Rₐ.

5. Hydrocyclone selon une des revendications 1 à 4, caractérisé en ce que le cyclone est équipé d'une entrée tangentielle.

6. Hydrocyclone selon la revendication 5, caractérisé en ce que le tube de sortie (5) des produits légers, présente à son extrémité de sortie , la forme d'un cône avec un angle sur un côté inférieur à 6°.

7. Hydrocyclone selon une des revendications 1 à 6, caractérisé en ce que la longueur lₖ de la partie A dont le diamètre est constamment décroissant, est comprise entre 10 et 25 Rₐ.

8. Hydrocyclone selon une des revendications 1 à 7, caractérisé en ce que la pression à l'extrémité où sort la fraction lourde est réglée par une vanne papillon montée dans une conduite d'évacuation raccordée à cette sortie.

9. Hydrocyclone selon la revendication 8, caractérisé en ce que l'extrémité du cyclone par laquelle sort la fraction lourde, débouche dans une chambre à laquelle est raccordée la conduite d'évacuation.
